# EUROPÄISCHE PATENTSCHRIFT

(11) **EP 0 934 204 B1**
(45) Veröffentlichungstag und Bekanntmachung des Hinweises auf die Patenterteilung: **16.04.2003**
(21) Anmeldenummer: 97944707.5
(22) Anmeldetag: 13.09.1997
(51) Int. Cl.: B65D 17/32

(54) **BEHÄLTER, INSBESONDERE GETRÄNKEDOSE, SOWIE DECKEL FÜR EINEN SOLCHEN BEHÄLTER**
CONTAINER, IN PARTICULAR A DRINKS CAN, AND LID FOR SUCH A CONTAINER
RECIPIENT, NOTAMMENT BOITE-BOISSON, ET COUVERCLE POUR UN RECIPIENT DE CE TYPE

(30) Priorität: 18.09.1996 DE 29616133 U; 12.10.1996 DE 19642155; 22.10.1996 DE 19643487
(43) Veröffentlichungstag der Anmeldung: 11.08.1999
(73) Patentinhaber: Advanced Technology Industries Inc., 10117 Berlin (DE)
(72) Erfinder: SCHLATTL, Werner, D-94161 Ruderting (DE)
(74) Vertreter: Graf, Helmut, Dipl.-Ing.
(86) Internationale Anmeldenummer: DE9702062
(87) Internationale Veröffentlichungsnummer: WO98012118

(56) Entgegenhaltungen:
- DE-A- 4 427 812
- US-A- 3 933 270
- US-A- 4 008 823
- US-A- 4 717 039
- US-A- 5 080 249

## Beschreibung

Die Erfindung bezieht sich auf einen Behälterdeckel gemäß Oberbegriff Patentanspruch 1 sowie auf einen Behälter, insbesondere auf eine Getränkedose mit einem solchen Behälterdeckel gemäß Oberbegriff Patentanspruch 15 (bekannt aus US-A-4 717 039).

Getränkedosen mit einem Dosenkörper aus Metall, beispielsweise aus einer Aluminiumlegierung sowie mit einem Dosendeckel, der ebenfalls aus Metall gefertigt ist und an seinem Deckelboden eine Verschlußlasche bildet, die zum Öffnen der Dose aus dem Deckelboden herausgezogen oder aber in das Innere der Dose hineingedrückt werden kann, sind bekannt und werden umfangreich verwendet. Nachteilig, daß ein solcher Behälter nach dem Öffnen nicht mehr für den weiteren Verbrauch des Behälterinhalts verschlossen werden kann (Gebrauchsverschluß).

Um diesen Nachteil zu beheben wurden bereits Behälter mit Behälterdeckeln vorgeschlagen (US 4 717 039; DE 44 27 812 A1), die aus zwei Deckelelementen bestehen, von denen ein Element fest mit dem Behälter verbunden ist und die durch Eindrücken zu öffnende Behälteröffnung aufweist und von denen das zweite Deckelelement drehbar ist, und zwar derart, daß es zum Wiederverschließen des Behälters, d.h. zur Erzielung eines Gebrauchsverschlusses, über die geöffnete Behälteröffnung gedreht werden kann. Insbesondere bei Getränken, wie z.B. Softdrinks, die einen hohen Kohlensäureanteil aufweisen und dadurch bedingt einen hohen Innendruck im jeweiligen Behälter erzeugen, ist ein dichter Gebrauchsverschluß mit diesen bekannten Behälterdeckeln nicht erzielbar, speziell auch kein Verbrauchsverschluß, der selbst bei gestürztem Behälter absolut dicht ist.

Aufgabe der Erfindung ist es, einen Behälter bzw. einen Behälterverschluß der Eingangs erwähnten Art dahingehend weiterzubilden, daß dichter Gebrauchsverschluß gegeben ist. Zur Lösung dieser Aufgabe ist ein Behälterdeckel entsprechend dem Patentanspruch 1 und ein Behälter entsprechend dem Patentanspruch 15 ausgeführt.

Durch das drehbare Deckelelement kann der Behälter auch nach dem ersten Öffnen zuverlässig und dicht verschlossen werden. Bei einer Ausführungsform der Erfindung befindet sich das drehbare Deckelelement von der Oberseite des Deckels her gesehen oberhalb des fest mit dem Behälterkörper verbundenen Deckelelementes, wobei die Böden beider Deckelelemente einander benachbart liegen. Bei einer anderen, möglichen Ausführungsform der Erfindung befindet sich das drehbare Deckelelement unterhalb des mit dem Behälterkörper fest verbundenen Deckelelementes im Inneren des Behälterkörpers. Auch bei dieser Ausführungsform liegen die Böden der beiden Deckelelemente einander benachbart. Bei allen Ausführungen ist bevorzugt vorgesehen, daß das jeweilige drehbare Deckelelement an seinem Umfang formschlüssig, aber drehbar in dem fest mit dem Behälterkörper verbundenen Deckelelement geführt ist, so daß ein gegenseitiges Abheben der beiden Deckelelemente voneinander auch am Umfang verhindert ist und hierdurch insbesondere beim Verbrauchsverschluß ein dichtes Verschließen der Behälteröffnung erreicht ist. Weiterbildungen der Erfindung sind Gegenstand der Unteransprüche. Die Erfindung wird im Folgenden anhand der Figuren an Ausführungsbeispielen näher erläutert. Es zeigen:
- Fig. 1: in vereinfachter Darstellung und in Draufsicht eine Getränkedose bei original verschlossener Dose;
- Fig. 2: ein Schnitt durch den oberen Teil der Getränkedose durch den dortigen Dosenverschluß bei original verschlossener Dose;
- Fig. 3: eine Draufsicht auf die geöffnete Dose;
- Fig. 4: und 5 im Schnitt den oberen Teil der Getränkedose im geöffnetem Zustand (Figur 4) sowie in einem für den weiteren Gebrauch oder Verbrauch geschlossenen Zustand;
- Fig. 6: die Getränkedose der Figuren 1 - 5 in Seitenansicht, teilweise im Schnitt;
- Fig. 7: in Draufsicht eine zweite Ausführungsform der erfindungsgemäßen Dose im original verschlossenen Zustand;
- Fig. 8: einen Schnitt durch die Dose der Figur 7;
- Fig. 9: eine Draufsicht auf die Dose der Figur 7, allerdings im geöffnetem Zustand;
- Fig. 10 und 11: einen Schnitt durch die Getränkedose der Figur 9 im geöffnetem Zustand sowie durch den Verbrauchsverschluß geschlossenen Zustand;
- Fig. 12: eine Ansicht wie Figur 3, jedoch bei wiederverschlossenem Deckel;
- Fig. 13 - 15: in vergrößerter Schnittdarstellung die Deckelelemente des Dosendeckel im Bereich von Dichtungen.

In den Figuren ist 1 eine Getränkedose, die beispielsweise für Soft-Drinks bestimmt ist und einen aus Metall, beispielsweise aus Aluminium oder einer Aluminiumlegierung durch Tiefziehen hergestellten Dosenkörper 2 besitzt, der eine geschlossene Umfangswand und einen geschlossenen Boden aufweist. An der Oberseite ist der dort offene Dosenkörper 2 durch einen Dosendeckel 3 verschlossen, der in der üblichen Weise und mit den üblichen Mitteln durch Falzung 4 entlang eines Dosenrandes mit dem Dosenkörper 2 dicht verbunden ist und den Getränkedoseninnenraum 5 hermetisch nach außen hin abschließt.

Der Dosendeckel 3 besteht aus dem Deckelelement 6, welches aus Metallblech, vorzugsweise aus einem Blech aus Aluminium oder einer Aluminiumlegierung, durch Tiefziehen napfartig hergestellt ist, und zwar mit einem Boden 7 und mit einem über die Oberseite des Bodens nach oben vorstehenden, im wesentlichen kreisringförmigen und die Behälter- und Deckelmittelachse M konzentrisch umschließenden Rand 8, der über die Falzung 4 mit dem Dosenkörper 2 bzw. mit dem die Öffnung dieses Dosenkörpers umschließenden Rand des Dosenkörpers 2 fest verbunden ist. Am Übergang zum Rand 8 ist in den Boden 7 eine die Mittelachse M des Dosendeckeis 3 ringförmig umschließende Ringnut 9 eingeformt, die an der Oberseite des Deckelbodens 7 offen ist, d.h. dort ihre konkave Seite aufweist. An die Ringnut 9 anschließend und gegenüber dieser bezogen auf die Mittelachse M radial nach innen versetzt, weist der Deckelboden 7 einen die Mittelachse M ebenfalls konzentrisch umschließenden Ringwulst 10 auf, der an der Oberseite des Deckelbodens 7 konvex gewölbt ist.

In dem imwesentlichen kreisscheibenförmigen Deckelboden 7 ist weiterhin radial zur Mittelachse M versetzt eine Verschlußlasche 11 gebildet, die zum Öffnen der Getränkedose bzw. des Dosendeckels 3 in der ansich bekannten Weise nach innen gedrückt werden kann, und zwar derart, daß bei geöffneter Dose diese Lasche 11 an einem Teilbereich noch mit dem Deckelboden 7 verbunden in den Doseninnenraum 5 zur Freigabe einer Dösenöffnung 11' hineinsteht, wie dies in den Figuren 4 und 5 dargestellt ist.

Die Lasche 11 ist einstückig mit dem Deckelelement 6 bzw. mit dessen Boden 7 dadurch hergestellt, daß die Randlinie dieser Lasche 11 zumindest in einem Teilbereich von einer Sollbruchlinie gebildet ist, an der das Material des Deckelbodens im Querschnitt reduziert ist. Durch einen in sich geschlossenen ringartigen Verstärkungswulst 12, der über die Ebene der Lasche 11 bzw. über die Oberseite des Bodens 7 vorsteht, ist die Lasche 11 verstärkt.

Zum Öffnen der Getränkedose 1, d.h. zum Aufbrechen und nach innen biegen der Lasche 11 dient ein an der Oberseite des Dosendeckels 3 vorgesehener Aufbrechring 13, der in ansich bekannter Weise in der Draufsicht der Figuren 1 und 3 als ein ovaler Ring 14 mit Mittelsteg 15 und zwei beidseitig von dem Mittelsteg 15 gebildeten Ringöffnungen 16 und 17 ausgeführt ist. In die Ringöffnung 17, die der Verschlußlasche 11 näherliegt als die Ringöffnung 16 reicht eine Lasche 18 hinein, mit der der Aufbrechring 13 an der Oberseite des Deckelelementes 6 im Bereich der Mittelachse M befestigt ist, und zwar durch einen aus dem Material des Deckelbodens 7 geformten nietenartigen Befestigungsabschnitt 19. Der Ringkörper 14 und der Mittelsteg 15 sind starr ausgeführt. Die Lasche 18 ist verbiegbar. Der der Ringöffnung 16 abgewandten Seite liegt der Aufbrechring bzw. dessen Ringkörper 14 gegen die Verschlußlasche 11 bzw. den dortigen Wulst 12. Bei original verschlossener Dose liegt der Aufbrechring mit seiner Ringebene parallel oder in etwa parallel zur Ebene des Deckelbodens, und zwar innerhalb des von dem Rand 8 umschlossenen Raumes, d.h. unterhalb des oberen, vom Falz 4 gebildeten Rand der Getränkedose 1.

Am Befestigungsabschnitt 19 ist zwischen dem Behälterboden 7 und der Lasche 18 ein weiteres Deckelelement 20 µm die Mittelachse M drehbar vorgesehen. Dieses Deckelelement 20 ist bei der dargestellten Ausführungsform kreisscheibenförmig ausgeführt und besitzt einen eingerollten, geschlossenen Randwulst 21, der die Mittelachse M kreisringförmig umschließt. Mit dem geschlossenen, eingerollten Randwulst 21 ist das Deckelelement 20 in der Ringnut 9 geführt. In den Rand 8 sind in mehreren, um die Mittelachse M verteilten Bereichen, d.h. bei der dargestellten Ausführungsform in sechs um die Mittelachse M verteilten Bereichen Nocken 22 eingedrückt, die über die dem Boden 7 zugewandten Innenseite des Randes vorstehen und den Rand 21 in der Ringnut 9 halten.

Bei der dargestellten Ausführungsform ist auch das Deckelelement 20 leicht napfartig ausgebildet, d.h. es weist einen im wesentlichen kreisscheibenförmigen Boden 23, einen schräg nach unten in die Ringnut 9 hineinreichenden ringförmigen, die Mittelachse M umschließenden Rand 24 auf, der den Randwulst 21 besitzt. Am Übergang zwischen den Rand 24 und den Boden 23 ist ein Ringwulst 25 gebildet, der die Mittelachse M ebenfalls umschließt und eine zusätzliche Versteifung des Deckelelementes 20 bewirkt. Gegenüber der Mittelachse M radial versetzt ist im Boden 23 des Deckelelementes 20 eine Öffnung 26 vorgesehen, die wenigstens die gleichen Abmessungen aufweist wie die Verschlußlasche 11 bzw. die nach dem Eindrücken dieser Verschlußlasche gebildete Trink- bzw. Ausgießöffnung 11'. Bei original verschlossener Dose 1 liegt die Öffnung 26 deckungsgleich mit der Verschlußlasche 11. Der Wulst 12 befindet sich innerhalb der Öffnung 26 und reicht in diese Öffnung 26 hinein, so daß ein Verdrehen des Deckelelementes 20 relativ zum Deckelelement 6 nicht möglich ist.

Mit 27 ist weiterhin eine in sich geschlossene, ringförmige Dichtung bezeichnet, die die Verschlußlasche 11 bzw. die Öffnung 11' an ihrem Rand umschließt und an der Oberseite des Deckelelementes 6 bzw. des Deckelbodens 7 zwischen letzterem und den Boden 23 vorgesehen ist.

Am Übergang zwischen den Deckelboden 23 und den Ringwulst 25 liegt der Deckelboden 23 mit seiner Unterseite gegen den Ringwulst 10 des Deckelbodens 7 an. Hierdurch ist zwischen den beiden Deckelböden 7 und 23 ein Spalt gebildet, dessen Breite in etwa gleich der Dicke der elastisch zwischen den beiden Böden 7 und 23 eingespannten Dichtung 27 ist, d.h. durch das Anliegen des Deckelbodens 23 gegen den Ringwulst 10 ist auch verhindert, daß die Dichtung 27 durch entsprechendes Vernieten im Bereich des Befestigungsabschnittes 19 zu stark verformt und dadurch zerstört wird.

Am Deckelboden 23 sind noch zwei über die Oberseite dieses Deckelbodens vorstehende Mitnehmer 28 geformt. Ebenso wie das Deckelelement 6 ist auch das Deckelelement 20 mit allen seinen Bestandteilen einstückig aus dem Metallblech durch Stanzen und Formen hergestellt. Der Aufbrechring 13 sowie sämtliche Teile der Deckelelemente 26 sind so ausgebildet und derart angeordnet, daß ein genügender Freiraum auch an der Innenseite des Doscndeckels 3 vorhanden ist, um diesen mit den üblichen Maschinen zum Verschließen der Dosenkörper 2 verarbeiten zu können.

Die Figuren 1 und 2 zeigen die Getränkedose 1 im original verschlossenem Zustand. Zum Öffnen der Getränkedose 1 wird der Aufbrechring 13 an seiner der Verschlußlasche 11 entferntliegenden Seite entsprechend dem Pfeil A der Figur 2 angehoben, wodurch die andere Seite des Aufbrechringes gegen die Verschlußlasche 11 bzw. gegen den dortigen Wulst 12 zur Anlage kommt und hierdurch die Verschlußlasche 11 nach innen gedrückt und die Öffnung 11' erzeugt wird (Figur 4). Durch die sich dann deckenden Öffnungen 11' und 26 kann der Inhalt der Getränkedose 1 ausgegossen oder getrunken werden. Während des Gebrauchs kann die Getränkedose 1 geschlossen werden. Hierzu wird das Deckelelement 20 an den Mitnehmern 28 um die Mittelachse M soweit gedreht, daß sich die Öffnung 26 außerhalb der Öffnung 11' befindet und letztere durch den Deckelboden 23 abgedeckt ist, wie dies in der Figur 5 dargestellt ist. Bei der dargestellten Ausführungsform ist ein Drehen des Deckelelementes 20 um 180° vorgesehen. Durch in der Ringnut 9 und am Rand- bzw. Ringwulst 21 geformte Anschläge 29 bzw. 30 (Figur 6) sind die beiden Endstellungen festgelegt. Das Verdrehen des Deckelelementes 20 zum Verschließen und Öffnen der Öffnung 11' erfolgt an den Mitnehmern 28. Bei der dargestellten Ausführungsform ist auch der Aufbrechring 13 verdrehungssicher mit dem Deckelelement 20 verbunden, und zwar dadurch, daß die rechteckförmig ausgebildete Lasche 18 in einer diese Lasche passend aufnehmenden Vertiefung im Deckelboden 23 aufgenommen ist. Durch die Dichtung 27 ist ein dichter Verbrauchsverschluß erreicht, zumal das Deckelelement 20 an seinem Umfang durch die Nocken 22 zuverlässig in der Ringnut 9 geführt ist und durch die gegen den Handwulst 21 anliegenden Nocken 22 auch gegen ein ungewünschtes Abheben am Rand gesichert ist, so daß selbst bei kohlensäurehaltigen und unter Druc k stehenden Getränken ein Abheben des Verbrauchsverschlusses nicht zu befürchten ist.

Die Figuren 7 und folgende zeigen eine Getränkedose 1a, die wiederum aus dem Dosenkörper 2 und einem diesen an der Oberseite verschließenden Dosendeckel 3a besteht, welcher sich von den Dosendeckel 3 im wesentlichen dadurch unterscheidet, daß das fest mit dem Dosenkörper verbundene Deckelelement 31 das obere Deckelelement und das für den Verbrauchsverschluß verdrehbare Deckelelement 32 das untere, d.h. im Innenraum 5 der Getränkedose angeordnete Deckelelement ist.

Das Deckelelement 31 ist wiederum napfartig mit einem im wesentlichen kreisscheibenförmigen Deckelboden 33 und einem Deckelrand 34 ausgeführt, der über die Falzung 4 mit dem Rand des Dosenkörpers 2 verbunden ist. Am Übergang zwischen dem Deckelboden 33 und dem Rand 34 ist am Deckelelement 31 mit einem die Mittelachse M kreisringförmig umschließenden und in den Innenraum 5, d.h. über die Unterseite des Bodens 33 vorstehenden, die Mittelachse M umschließenden Ringwulst 35 versehen. Das Deckelelement 31 besitzt am Boden 33 weiterhin eine Öffnung 26 entsprechend der Öffnung 36.

Mit Hilfe des nietenartigen, aus dem Material des Deckelelementes 32 herausgeformten Befestigungsabschnittes 19a ist an der Oberseite des Bodens 33 der Aufbrechring 13 befestigt. Bei der dargestellten Ausführungsform besitzt der Befestigungsabschnitt 19a einen von der Kreisform abweichenden Querschnitt, beispielsweise einen rechteckförmigen oder quadratischen Querschnitt. In der Lasche 18 des Aufbrechringes 13 ist eine an diesem Querschnitt angepaßte Öffnung vorgesehen, so daß bei Drehen der Aufbrechlasche 13 um die Mittelachse M das Deckelelement 32 mitgedreht wird. Mit dem Befestigungsabschnitt 19a ist das Deckelelement 32 in der Mitte des Deckelelementes 31 drehbar gelagert.

Das Deckelelement 32 ist an seinem kreisringförmigen Rand 37 so geformt, daß es dort den Ringwulst 35 formschlüssig umgreift, hierbei aber zugleich auch eine Führung des Deckelelementes 32 beim Drehen um die Mittelachse M bildet. Im Boden 38 des Deckelelementes 32 ist die Verschlußlasche 11 mit dem Wulst 12 geformt, der bei original verschlossener Getränkedose 1a in die Öffnung 36 hineinreicht und hierdurch ein Verdrehen des Deckelelementes 32 relativ zum Deckelelement 31 um die Mittelachse M verhindert. An der Oberseite des Bodens 38 ist wiederum die die Verschlußlasche 11 umschließende Dichtung 27 vorgesehen.

Zum Öffnen der Getränkedose 1a wird wiederum der Aufbrechring 13 an seinem der Öffnung 36 entferntliegenden Seite angehoben (Pfeil A der Figur 8) hierdurch wird durch die Öffnung 36 hindurch die Verschlußlasche 11 aufgebrochen und in den Innenraum 5 gedrückt, so daß durch die sich dann deckenden Öffnungen 36 und 11' (Figur 10) der Doseninhalt entnommen werden kann. Für den Verbrauchsverschluß kann das Deckelelement 32 über den Aufbrechring 13 so gedreht werden, daß die Öffnung 11' durch das obere Deckelelement 31 bzw. dessen Deckelboden 33 verschlossen ist.

In den Figuren 1 und 2 ist mit 39 eine Fläche angedeutet, die auf der Oberseite des Deckelelementes 6 bzw. dessen dortigen Bodens 7 vorgesehen ist, und zwar bezogen auf die Drehachse des Deckelelementes 20 (Achse des Befestigungsabschnittes 19) um 180° gegenüber der Verschlußlasche 18 versetzt. Bei original verschlossener Getränkedose 1 ist diese Fläche durch das Deckelelement 20 verdeckt und von außen her nicht sichtbar. Erst nach Öffnen der Getränkedose und nach Aufhebung der Verriegelung des Deckelelementes 20, kann letzteres so gedreht werden, daß die Öffnung 26 deckungsgleich mit der Fläche 39 liegt und diese dadurch sichtbar ist. Die Fläche 39 kann zum Aufbringen oder Aufdrucken von Informationen, Bildern usw. dienen, beispielsweise auch zum Aufdrucken von Los- oder Gewinnummern, Sammelnummern, Seriennummern usw. dienen, die bei original verschlossener Getränkedose 1 nicht sichtbar sind. In gleicher Weise ist eine Fläche 39' auch bei der Getränkedose 1a möglich, und zwar in diesem Fall dann auf der Oberseite des Dosenelementes 32 bzw. des Bodens 38 bezogen auf die Drehachse dieses Dosenelementes (Achse des Befestigungsabschnittes 19a) diametral der Lasche 11 gegenüberliegend. Auch bei dieser Ausführungsform kann dann nach dem Öffnen der original verschlossenen Dose das Deckelteil 32 mit der Fläche 39' so gedreht werden, daß sie durch die Öffnung 36 sichtbar ist.

Die Figur 12 zeigt in einer Darstellung ähnlich den Figuren 1 und 3 den Deckel 1 im wiederverschlossenem Zustand. Hierbei ist die Fläche 39 durch die Öffnung 26 sichtbar. Wie die Figuren 13 und 14 zeigen, können die Dichtungen 27, die beispielsweise aus Gummi, einem geeigneten, lebenmittelechten, elastischen Kunststoff, beispielsweise auf Silikon-Kautschukbasis bestehen auch als Dichtungen mit ringförmigen Querschnitt (Figur 14) oder aber als Lippen- oder Labyrinthdichtung (Figur 13) ausgeführt sein. Weiterhin besteht die Möglichkeit, die Dichtungen auch durch entsprechende Verformung des für das jeweilige Dosenelement verwendeten Materials direkt aus diesem Material bzw. Metall als metallische Labyrinthdichtungen zu bilden, wie dies in Figur 15 bei 27' gezeigt ist.

Die Erfindung wurde voranstehend an Ausführungsbeispielen beschrieben. Es versteht sich, daß zahlreiche Änderungen sowie Abwandlungen möglich sind, ohne daß dadurch der der Erfindung zugrundeliegende Erfindungsgedanke verlassen wird.

### Bezugszeichenliste

- 1, 1a: Getränkedose
- 2: Dosenkörper
- 3, 3a: Dosendeckel
- 4: Falzung
- 5: Innenraum
- 6: Deckelelement
- 7: Boden
- 8: Rand
- 9: Ringnut
- 10: Ringwulst
- 11: Verschlußlasche
- 11': Öffnung
- 12: Wulst
- 13: Aufbrechring
- 14: Ringkörper
- 15: Mittelsteg
- 16, 17: Ringöffnung
- 18: Lasche
- 19, 19a: Befestigungsabschnitt
- 20: Deckelelement
- 21: Randwulst
- 22: Nocke
- 23: Boden
- 24: Rand
- 25: Ringwulst
- 26: Öffnung
- 27, 27': Dichtung
- 28: Mitnehmer
- 29, 30: Anschlag
- 31, 32: Deckelelement
- 33: Boden
- 34: Rand
- 35: Ringwulst
- 36: Öffnung
- 37: Rand
- 38: Boden
- 39, 39': Fläche

## Patentansprüche

1. Behälterdeckel für einen Behälter, insbesondere Getränkedose, bestehend aus einem aus Metall hergestellten Behälterkörper (2) , wobei der den Behälterinnenraum (5) verschließende Behälterdeckel (3, 3a) an einem Deckelboden (7, 28) eine Verschlußlasche (11) aufweist, welche zum Öffnen des Behälters und zur Freigabe einer Behälteröffnung (11') zumindest teilweise entfernbar oder aufbrechbar ist, wobei der Behälterdeckel (3, 3a) wenigstens zweiteilig mit einem ersten Deckelelement (6, 32), welches die Verschlußlasche (11) aufweist, sowie mit einem zweiten Deckelelement (20, 31) mit Zusatzöffnung (26, 36) ausgeführt ist, die von einer Mittelachse M des Deckels den gleichen Abstand wie die Verschlußlasche (11) oder die Behälteröffnung (11') aufweist, wobei eines der beiden Deckelelemente fest und dicht mit dem Behälterkörper (2) verbunden ist, und wobei eines der beiden Deckelelemente um die Mittelachse (M) relativ zu dem fest mit dem Behälterkörper (2) verbundenen Deckelelement zwischen einer ersten Stellung, in der die Zusatz- Öffnung deckungsgleich mit der Verschlußlasche (11) oder der Behälteröffnung (11') liegt, und einer weiteren Stellung gedreht werden kann, in der die Verschlußlasche (11) oder die Behälteröffnung (11) durch das jeweils andere Deckelelement bzw. dessen Deckelboden dicht verschlossen ist, **dadurch gekennzeichnet, daß** das drehbare Deckelelement (20, 32) an seinem Umfang formschlüssig, aber um die Mittelachse M drehbar am fest mit dem Behälterkörper (3) verbundenen Deckelelement (6, 32) geführt ist.

2. Behälterdeckel nach Anspruch 1, **dadurch gekennzeichnet, daß** bei original verschlossenem Behälterdeckel die Verschlußlasche (11) oder wenigstens ein an dieser Lasche gebildeter Vorsprung oder Wulst (12) in die weitere Öffnung (26, 36) hineinreicht und dadurch ein Verdrehen der Deckelelemente relativ zueinander verhindert.

3. Behälterdeckel nach Anspruch 1 oder 2, **dadurch gekennzeichnet, daß** das drehbare Deckelelement (20, 32) kreisscheibenartig ausgebildet ist.

4. Behälterdeckel nach einem der vorhergehenden Ansprüche, **dadurch gekennzeichnet, daß** das drehbare Deckelelement (20, 32) im Bereich der Mittelachse (M) des Deckels an dem fest mit dem Behälterkörper (2) verbundenen Deckelelement (6, 31) drehbar gelagert ist, und zwar vorzugsweise an einem aus dem Material des Bodens eines Deckelelementes geformten, beispielsweise nietenartigen Verbindungs- oder Befestigungsabschnitt (19, 19a).

5. Behälterdeckel nach einem der vorhergehenden Ansprüche, **dadurch gekennzeichnet, daß** am drehbaren Deckelelement (20, 32) Mittel (13, 28) zum Drehen dieses Deckelelementes vorgesehen sind.

6. Behälterdeckel nach Anspruch 5, **dadurch gekennzeichnet, daß** die Mittel von einem Aufbrechring (13) gebildet sind.

7. Behälterdeckel nach Anspruch 5 oder 6, **dadurch gekennzeichnet, daß** die Mittel von wenigstens einem an dem drehbaren Deckelelement (20) vorgesehenen Mitnehmer (28) gebildet sind.

8. Behälterdeckel nach einem der vorhergehenden Ansprüche, **gekennzeichnet durch** eine die Verschlußlasche (11) oder die Behälteröffnung (11') umschließende Dichtung (27), die zwischen den beiden Deckelelementen (6, 20, 31, 32) vorgesehen ist und die Behälteröffnung (11') in der weiteren Stellung des drehbaren Deckelelementes (20, 32) auch im Bereich zwischen den beiden Deckelelementen verschließt.

9. Behälterdeckel nach einem der vorhergehenden Ansprüche, **dadurch gekennzeichnet, daß** die Verschlußlasche (11) aus dem Material des diese Verschlußlasche aufweisenden Deckelelementes oder dessen Boden gebildet ist.

10. Behälterdeckel nach einem der vorhergehenden Ansprüche, **dadurch gekennzeichnet, daß** die Verschlußlasche (11) abreißbar ist und hierfür mit einer Handhabe, beispielsweise mit einem Abreißring versehen ist.

11. Behälterdeckel nach einem der vorhergehenden Ansprüche, **dadurch gekennzeichnet, daß** die Verschlußlasche (11) zum Öffnen des Behälters (1, 1a) in dem Behälterinnenraum (5) eindrückbar ist.

12. Behälterdeckel nach Anspruch 11, **dadurch gekennzeichnet, daß** an der Außenseite des Deckels (3, 3a) ein Eindrück- oder Aufbrechring (13) schwenkbar vorgesehen ist, und zwar zum Aufbrechen bzw. Eindrücken der Verschlußlasche (11).

13. Behälterdeckel nach Anspruch 12, **dadurch gekennzeichnet, daß** der Aufbrechring (13) an der Mittelachse (M) des Deckels durch eine Befestigung (19, 19a) gehalten ist, die zugleich als Lagerung für das drehbare Deckelelement (20, 32) dient.

14. Behälterdeckel nach einem der vorhergehenden Ansprüche, **dadurch gekennzeichnet, daß** der Behälterdeckel (3, 3a) napfartig ausgebildet ist.

15. Behälter, insbesondere Getränkedose, bestehend aus einem aus Metall hergestellten Behälterkörper (2) und einen dessen Behälterinnenraum (5) verschließenden Behälterdeckel (3, 3a) nach einem der Ansprüche 1 - 14.

## Claims

1. Container lid for a container, in particular a drinks can, comprising a vessel body (2) made of metal, wherein the container lid (3, 3a) that seals off the interior (5) of the container has, on a lid base (7, 28), a closure tab (11) which can be at least partially removed or broken open in order to open the container and to release a container opening (11'),
wherein the container lid (3, 3a) is executed at least in two parts with a first lid element (6, 32) which has the closure tab (11), as well as with a second lid element (20, 31) with an additional opening (26, 36), which has the same distance from a middle axis M of the lid as the closure tab (11) or the container opening (11'),
wherein one of the two lid elements is connected firmly and tightly to the vessel body (2),
and wherein one of the two lid elements can be rotated around the middle axis (M), relative to the lid element that is firmly connected to the vessel body (2), between a first position in which the additional opening lies congruently with the closure tab (11) or the container opening (11'), and a further position in which the closure tab (11) or the container opening (11) [*sic*] is tightly sealed by the respective other lid element or its lid base,
**characterised in that**
on its periphery, the rotatable lid element (20, 32) is held on the lid element (6, 32) that is firmly connected to the vessel body (3) *[sic],* such that it [the lid element] is held in a form-fitting manner but can be rotated around the middle axis M.

2. Container lid in accordance with claim 1, **characterised in that** in the case of an originally closed container lid, the closure tab (11), or at least a projection or bead (12) formed on this tab, extends into the further opening (26, 36), and thereby prevents the lid elements from rotating relative to one another.

3. Container lid in accordance with claim 1 or 2, **characterised in that** the rotatable lid element (20, 32) is designed in the manner of a circular disk.

4. Container lid in accordance with one of the preceding claims, **characterised in that** in the area of the middle axis (M) of the lid, the rotatable lid element (20, 32) is pivoted on the lid element (6, 31) that is firmly connected to the vessel body (2), and preferably on a connection section or fastening section (19, 19a) that is formed from the material of the base of a lid element, for example in the manner of a rivet.

5. Container lid in accordance with one of the preceding claims, **characterised in that** means (13, 28) for rotating the lid element (20, 32) are provided on this rotatable lid element.

6. Container lid in accordance with claim 5, **characterised in that** the means are formed by a break-open ring (13).

7. Container lid in accordance with claim 5 or 6, **characterised in that** the means are formed by at least one carrier (28) provided on the rotatable lid element (20).

8. Container lid in accordance with one of the preceding claims, **characterised by** a seal (27) which encloses the closure tab (11) or the container opening (11'), and which is provided between the two lid elements (6, 20, 31, 32), and seals off the container opening (11') in the further position of the rotatable lid element (20, 32), including in the area between the two lid elements.

9. Container lid in accordance with one of the preceding claims, **characterised in that** the closure tab (11) is formed from the material of the lid element that has this closure tab, or from the base of this lid element.

10. Container lid in accordance with one of the preceding claims, **characterised in that** the closure tab (11) can be torn off, and for this it is equipped with a grip, for example a ring pull.

11. Container lid in accordance with one of the preceding claims, **characterised in that** for opening the container (1, 1a), the closure tab (11) can be pushed into the vessel interior (5).

12. Container lid in accordance with claim 11, **characterised in that** a press-in or break-open ring (13), namely for breaking open or pressing in the closure tab (11) is provided on the exterior of the lid (3, 3a), in a pivoting manner.

13. Container lid in accordance with claim 12, **characterised in that** the break-open ring (13) is held on the middle axis (M) of the lid, by means of a fastening (19, 19a) which simultaneously serves as a bearing for the rotatable lid element (20, 32).

14. Container lid in accordance with one of the preceding claims, **characterised in that** the container lid (3, 3a) is designed in a bowl-like manner.

15. Container, in particular a drinks can, comprising a vessel body (2) made of metal, and a container lid (3, 3a) which seals off the vessel interior (5), in accordance with one of the claims 1-14.

## Revendications

1. Couvercle pour un récipient, et notamment une boîte-boisson, constitué d'un corps de récipient en métal (2), le couvercle de récipient (3, 3a) obturant l'espace intérieur du récipient (5) présentant, sur un fond (7,28) une languette de fermeture (11) pouvant être déplacée ou brisée au moins en partie pour ouvrir le récipient et dégager une ouverture de récipient (11'), le couvercle de récipient (3, 3a) étant composé d'au moins deux partie avec un premier élément de couvercle (6, 32) à languette de fermeture (11) et un second élément de couvercle (20, 31) avec ouverture supplémentaire (26, 36) situé à même distance d'un axe de couvercle M que la languette de fermeture (11) ou l'ouverture de récipient (11'), un des deux éléments de couvercle étant relié de manière rigide et étanche au corps de récipient (2), et un des deux éléments de couvercle pouvant pivoter autour de l'axe central (M) par rapport à l'élément de couvercle relié de manière rigide au corps de récipient (2), entre une première position dans laquelle l'ouverture complémentaire recouvre parfaitement la languette de fermeture (11) ou l'ouverture du récipient (11') et une seconde position dans laquelle la languette de fermeture (11) ou l'ouverture du récipient (11) est fermé de manière étanche via l'autre élément de couvercle ou le fond dudit élément, et **caractérisé en ce que** l'élément de couvercle (20, 32), à sa périphérie, a été guidé avec épousement de forme, mais de manière à pouvoir pivoter autour de l'axe central M, contre l'élément de couvercle (6, 32) relié de manière rigide au corps du récipient (3).

2. Couvercle de récipient selon la revendication 1, **caractérisé en ce que**, lorsque le couvercle de récipient est fermé de manière originale, la languette de fermeture (11) ou au moins une saillie ou un renflement (12) formé(e) contre ladite languette pénètre dans l'autre ouverture (26, 36) et empêche ainsi toute rotation des éléments de couvercle les uns par rapport aux autres.

3. Couvercle de récipient selon la revendication 1 ou 2, **caractérisé en ce que** l'élément de couvercle (20, 32) pivotant est en forme de disque.

4. Couvercle de récipient selon une des revendications précédentes, **caractérisé en ce que** l'élément de couvercle (20, 32) pivotant peut, dans le segment de l'axe central (M) du couvercle, pivoter contre l'élément de couvercle (6, 31) relié au corps de récipient (2), et de préférence contre un segment de liaison ou de renforcement (19, 19a) en forme de boulon et constitué à partir du matériau du fond d'un élément de couvercle.

5. Couvercle de récipient selon une des revendications précédentes, **caractérisé en ce que** des moyens (13, 28) destiné à faire tourner ledit élément de couvercle ont été prévus contre l'élément de couvercle (20, 32) pivotant.

6. Couvercle de récipient selon la revendication 5, **caractérisé en ce que** les moyens sont formés par une bague de rupture (13).

7. Couvercle de récipient selon la revendication 5 ou 6, **caractérisé en ce que** les moyens sont formés par au moins un toc d'entraînement (28).

8. Couvercle de récipient selon une des revendications précédentes, **caractérisé par** une fermeture (27) entourant la languette de fermeture (11) ou l'ouverture du récipient (11'), prévue entre les deux éléments de couvercle (6, 20, 31, 32) et fermant l'ouverture du couvercle (11') dans la seconde position de l'élément de couvercle (20, 32) pivotant, y compris dans le segment entre les deux éléments de couvercle.

9. Couvercle de récipient selon une des revendications précédentes, **caractérisé en ce que** la languette de fermeture (11) est formée à partir du matériau de l'élément de couvercle présentant ladite languette de fermeture, ou encore à partir du fond dudit matériau.

10. Couvercle de récipient selon une des revendications précédentes, **caractérisé en ce que** la languette de fermeture (11) peut être déchirée et est donc équipée d'une poignée, comme une bague détachable, par exemple.

11. Couvercle de récipient selon une des revendications précédentes, **caractérisé en ce que** la languette de fermeture (11) peut être enfoncée dans l'espace intérieur du récipient (5) pour ouvrir ledit récipient (1, 1a).

12. Couvercle de récipient selon la revendication 11, **caractérisé en ce que** une bague pouvant être enfoncée ou déchirée (13) a été prévue sur la paroi externe du couvercle (3, 3a), de manière à pouvoir pivoter, et ce afin de briser ou d'enfoncer la languette de fermeture (11).

13. Couvercle de récipient selon la revendication 12, **caractérisé en ce que** la bague pouvant être déchirée (13) est maintenue contre l'axe central (M) du couvercle grâce à une fixation (19, 19a) servant également de support pour l'élément de cou vercle pivotant (20, 32)

14. Couvercle de récipient selon une des revendications précédentes, **caractérisé en ce que** le couvercle de récipient (3, 3a) est en forme d'écuelle.

15. Récipient, notamment boîte-boisson, constitué d'un corps de récipient (2) métallique et d'un couvercle de récipient (3, 3a) fermant l'espace intérieur dudit couvercle (5), conformément à une des revendications 1 à 14.
